# EUROPÄISCHE PATENTSCHRIFT

(11) **EP 3 019 748 B1**
(45) Veröffentlichungstag und Bekanntmachung des Hinweises auf die Patenterteilung: **29.03.2017**
(21) Anmeldenummer: 14734096.2
(22) Anmeldetag: 25.06.2014
(51) Int. Cl.: F04B 35/04, F04B 53/14, F04B 39/12

(54) **LINEARVERDICHTER FÜR EIN HAUSHALTSGERÄT UND HAUSHALTSKÄLTEGERÄT**
LINEAR COMPRESSOR FOR A DOMESTIC APPLIANCE AND DOMESTIC REFRIGERATION APPLIANCE
COMPRESSEUR LINÉAIRE POUR APPAREIL ÉLECTROMÉNAGER, ET APPAREIL ÉLECTROMÉNAGER FRIGORIFIQUE

(30) Priorität: 09.07.2013 DE 102013213380
(43) Veröffentlichungstag der Anmeldung: 18.05.2016
(73) Patentinhaber: BSH Hausgeräte GmbH, 81739 München (DE)
(72) Erfinder: GIACCHI, Marco, 73550 Waldstetten (DE); MAYERSHOFER, Christian, 89355 Gundremmingen (DE); SCHUBERT, Jan-Grigor, 50259 Pulheim (DE)
(86) Internationale Anmeldenummer: PCT/EP2014/063348
(87) Internationale Veröffentlichungsnummer: WO 2015/003901

(56) Entgegenhaltungen:
- EP-A1- 1 310 577
- WO-A1-2006/069881
- CN-U- 201 925 154
- GB-A- 763 492

## Beschreibung

Die Erfindung betrifft einen Linearverdichter und ein Haushaltskältegerät der in den Oberbegriffen der unabhängigen Patentansprüche angegebenen Art.

Die WO 2008/055810 A1 und die WO 2006/089582 A1 zeigen jeweils einen Linearverdichter für ein Haushaltsgerät, mit einem in Längsrichtung eines Zylinders zwischen einer oberen und unteren Druckpunktlage bewegbaren Kolben, dessen Kolbenaußenfläche unter Ausbildung eines Gasdrucklagers in radialer Richtung des Zylinders berührungslos gegenüber einer korrespondierenden Zylinderinnenfläche lagerbar ist. Der dort gezeigten Linearverdichter werden in jeweiligen Kältekreisläufen der Haushaltsgeräte eingesetzt.

Kältekreislaufbedingt wird dabei vom Linearverdichter Gas aus einer Niederdruckseite des Kältekreislaufs angesaugt und in eine Hochdruckseite des Kältekreislaufs gepumpt. Das im Linearverdichter eingesetzte Gasdrucklager wird normalerweise aus der Hochdruckseite des Kältekreislaufs versorgt, um eine Berührung zwischen dem Kolben und dem Zylinder zu verhindern. Wenn der Linearverdichter nach einer Stillstandsphase eingeschaltet wird, ist der Druck auf der Hochdruckseite und auf der Niederdruckseite üblicherweise ausgeglichen. Das Gasdrucklager kann daher nicht entsprechend ausgebildet werden und die Kolbenaußenfläche hat in den ersten Sekunden nach dem Start des Linearverdichters Kontakt mit der korrespondierenden Zylinderinnenfläche.

Dadurch kann es über der Lebensdauer des Linearverdichters zu einem erheblichen Verschleiß an der Kolbenaußenfläche und an der korrespondierenden Zylinderinnenfläche kommen. Die dadurch entstehenden Verschleißpartikel können entsprechende Gasdrucklagerdüsen, die den Kolben bei ausreichendem Druck auf der Hochdruckseite berührungslos gegenüber dem Zylinder lagern, verstopfen. Dadurch kann die Funktion des Gasdrucklagers verloren gehen und es kann im schlimmsten Fall zu einem Kolbenfresser kommen.

Die WO 2006/069881 A1 zeigt ebenfalls einen Linearverdichter für ein Haushaltsgerät, mit einem in Längsrichtung eines Zylinders zwischen einer oberen und unteren Totpunktlage bewegbaren Kolben, dessen Kolbenaußenfläche unter Ausbildung eines Gasdrucklagers in radialer Richtung des Zylinders berührungslos gegenüber einer korrespondierenden Zylinderinnenfläche lagerbar ist. Gemäß der Lehre der WO 2006/069881 A1 ist es dabei vorgesehen, die aneinander zugewandten Seitenflächen des Kolbens und des Zylinders mit einer abriebfesten Gleitschicht zu versehen. Dies ist jedoch mit erheblichem Zusatzaufwand und entsprechenden Kosten bei der Herstellung des Linearverdichters verbunden.

Es ist die Aufgabe der vorliegenden Erfindung, einen Linearverdichter und ein Haushaltskältegerät der eingangs genannten Art bereitzustellen, mittels welchen auf verbesserte Weise die Lebensdauer eines Linearverdichters erhöht und dessen Funktionsfähigkeit sichergestellt werden kann.

Diese Aufgabe wird durch einen Linearverdichter sowie durch ein Haushaltskältegerät mit den Merkmalen der unabhängigen Patentansprüche gelöst. Vorteilhafte Ausgestaltungen mit zweckmäßigen und nicht-trivialen Weiterbildungen der Erfindung sind in den abhängigen Ansprüchen angegeben.

Der erfindungsgemäße Linearverdichter für ein Haushaltsgerät umfasst einen in Längsrichtung eines Zylinders zwischen einer oberen und unteren Totpunktlage bewegbaren Kolben, dessen Kolbenaußenfläche unter Ausbildung eines Gasdrucklagers in radialer Richtung des Zylinders berührungslos gegenüber einer korrespondierenden Zylinderinnenfläche lagerbar ist. Zur verbesserten Aufrechterhaltung der Funktionsfähigkeit des Linearverdichters und zur Erhöhung der Lebensdauer des Linearverdichters ist es erfindungsgemäß vorgesehen, dass die Kolbenaußenfläche und die Zylinderinnenfläche zumindest in einem jeweils vorgegebenen Bereich eine martensitische Gefügestruktur aufweisen. Mit anderen Worten sind die Kolbenaußenfläche und die Zylinderinnenfläche zumindest in dem jeweils vorgegebenen Bereich aus einem martensitischen Stahl ausgebildet.

Dadurch weisen entsprechende Deckschichten der Kolbenaußenfläche und der Zylinderinnenfläche in dem zumindest einen jeweils vorgegebenen Bereich keine poröse Zone auf, stattdessen wird an der Oberfläche der jeweils vorgegebenen Bereiche eine besonders verschleißharte und zähe Schicht bereitgestellt. Durch die erfindungsgemäße Lösung wird eine ausreichende Verschleißfestigkeit an den Oberflächen der jeweils vorgegebenen Bereiche erzielt, so dass die zuverlässige Ausbildung des Gasdrucklagers über der Lebensdauer des Linearverdichters gewährleistet werden kann. Ferner wird durch die erfindungsgemäße Lösung ein Abrieb an der Kolbenaußenfläche und der Zylinderinnenfläche weitestgehend vermieden, so dass im Wesentlichen keine Verschleißpartikel mehr entstehen. Eine eventuelle Verstopfung von entsprechenden Gasdrucklagerdüsen, die zur Ausbildung des Gasdrucklagers dienen, wird dadurch sicher vermieden.

Des Weiteren ist es auch möglich, den erfindungsgemäßen Linearverdichter auch in anderen Anwendungen als in Haushaltsgeräten einzusetzen, insbesondere überall dort, wo ebenfalls selbstversorgende Gasdrucklager oder dynamische Lagerungen, wie beispielsweise bei Turbinen, eingesetzt werden. Zum Beispiel kann der erfindungsgemäße Linearverdichter in entsprechenden Vorrichtungen der Luft-und-Raumfahrt-Industrie und in Anlagen zur Energieerzeugung eingesetzt werden.

In vorteilhafter Ausgestaltung der Erfindung ist es vorgesehen, dass die Kolbenaußenfläche und die Zylinderinnenfläche jeweils dort einen einzigen der vorgegebenen Bereiche umfassen, wo eine Berührung der Kolbenaußenfläche mit der Zylinderinnenfläche möglich ist, wenn kein Gasdrucklager ausgebildet ist oder das Gasdrucklager einen vorbestimmten Druckschwellwert unterschritten hat. Somit werden die jeweils vorgegebenen Bereiche mit der martensitischen Gefügestruktur nur dort ausgebildet, wo überhaupt die Gefahr besteht, dass bei einer nicht ausreichenden Druckversorgung des Linearverdichters eine Berührung der Kolbenaußenfläche mit der Zylinderinnenfläche überhaupt möglich ist. Eine aufwändige Komplettbearbeitung der Kolbenaußenfläche und der Zylinderinnenfläche kann dadurch eingespart werden, was sich positiv auf die Herstellkosten der jeweiligen Komponenten auswirkt.

In weiterer vorteilhafter Ausgestaltung der Erfindung ist es vorgesehen, dass der Zylinder eine Buchse umfasst, welche die Zylinderinnenfläche aufweist. Somit muss der entsprechend vorgegebene Bereich mit der martensitischen Gefügestruktur am Zylinder auch nur an der Buchse ausgebildet werden, wodurch die Herstellung des Zylinders erheblich erleichtert werden kann, da eine entsprechende Oberflächenbehandlung nur an der Buchse und nicht an dem gesamten Zylinder vorgenommen werden muss.

In weiterer vorteilhafter Ausgestaltung der Erfindung ist es vorgesehen, dass die jeweils vorgegebenen Bereiche aus einem Stahl mit der Legierung X15T.N ausgebildet sind. Dadurch wird eine besonders abriebfeste und verschleißarme Oberfläche an den jeweils vorgegebenen Bereichen bereitgestellt.

In weiterer vorteilhafter Ausgestaltung der Erfindung ist es vorgesehen, dass die Gefügestrukturen der jeweils vorgegebenen Bereiche homogen verteilte, kugelförmige Carbide umfassen. Dadurch wird eine besonders hohe Verschleißfestigkeit der jeweils vorgegebenen Bereiche erzielt. Unter kugelförmig ist dabei zu verstehen, dass die Carbide im Wesentlichen kugelförmig ausgebildet sind, also innerhalb der üblichen Herstelltoleranzen eine maximale Abweichung von einer theoretisch optimalen Kugelform im Bereich von circa maximal 10 bis 15 % aufweisen.

Eine weitere vorteilhafte Ausführungsform der Erfindung sieht vor, dass die Carbide einen Durchmesser von 1 bis 2 µm aufweisen. Dadurch wird eine besonders feine Gefügestruktur in Form feinstverteilter Rund-Carbide ermöglicht, wodurch die Verschleißfestigkeit der vorgegebenen Bereiche nochmals verbessert wird.

Gemäß einer weiteren vorteilhaften Ausführungsform der Erfindung ist es vorgesehen, dass die jeweils vorgegebenen Bereiche vergütet, randschichtgehärtet und/oder pressgehärtet sind. Durch eine entsprechende Einstellung jeweiliger Prozessparameter und Überwachung dieser eingestellten Prozessparameter kann eine entsprechende Deckschicht in den jeweils vorgegebenen Bereichen ausgebildet werden, welche im Wesentlichen keine poröse Oberfläche aufweist, wodurch an den jeweiligen Oberflächen die gewünschte verschleißharte und zähe Schicht ausgebildet werden kann. Des Weiteren kann durch das Vergüten, Randschichthärten und/oder Presshärten die entsprechende Gefügestruktur auf besonders einfache Weise ausgebildet werden.

Das erfindungsgemäße Haushaltskältegerät mit einem Kältekreislauf und einem Verdichter zeichnet sich dadurch aus, dass der Verdichter als der erfindungsgemäße Linearverdichter oder als eine vorteilhafte Ausführungsform des erfindungsgemäßen Linearverdichters ausgebildet ist.

Weitere Vorteile, Merkmale und Einzelheiten der Erfindung ergeben sich aus der nachfolgenden Beschreibung bevorzugter Ausführungsbeispiele sowie anhand der Zeichnungen. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Ausführungsbeispiele der Erfindung werden nachfolgend anhand schematischer Zeichnungen näher erläutert. Es zeigen:
- Fig. 1: eine schematische Längsschnittdarstellung eines Ausführungsbeispiels eines Haushaltskältegeräts mit einem Linearverdichter; und
- Fig. 2: eine Seitenschnittansicht des Linearverdichters, welcher einen in Längsrichtung eines Zylinders zwischen einer oberen und unteren Totpunktlage bewegbaren Kolben umfasst.

In den Figuren werden gleiche oder funktionsgleiche Elemente mit gleichen Bezugszeichen versehen.

Ein Haushaltskältegerät 10 ist in Fig. 1 in einer schematischen Längsschnittdarstellung gezeigt, welches ein Kühlgerät, ein Gefriergerät oder ein Kühl-Gefrier-Kombigerät sein kann. Das Haushaltskältegerät 10 umfasst einen Innenraum 12, der zur Aufnahme von Lebensmitteln ausgebildet ist. Dieser Innenraum 12 kann ein Kühlfach, ein Gefrierfach oder ein No-Frost-Fach sein oder zumindest zwei dieser Fächer aufweisen.

Das Haushaltskältegerät 10 umfasst einen Kältekreislauf 14, welcher einen Linearverdichter 16 umfasst. Der Linearverdichter 16 ist vorzugsweise in einem Maschinenraum 18, der sich im unteren und hinteren Bereich des Haushaltskältegeräts 10 befindet, angeordnet.

Der Linearverdichter 16 wird also in dem Kältekreislauf 14 eingesetzt, wobei von dem Linearverdichter 16 Gas aus einer nicht näher bezeichneten Niederdruckseite angesaugt und in eine nicht näher bezeichnete Hochdruckseite gepumpt wird.

Anhand der Fig. 2, in welcher der Linearverdichter 16 in einer Seitenschnittansicht gezeigt ist, wird dieser nachfolgend näher erläutert. Der Linearverdichter 16 umfasst einen in Längsrichtung 20 eines Zylinders 22 zwischen einer oberen und unteren Totpunktlage bewegbaren Kolben 24, dessen Kolbenaußenfläche 26 unter Ausbildung eines nicht näher bezeichneten Gasdrucklagers in radialer Richtung 28 des Zylinders 22 berührungslos gegenüber einer korrespondierenden Zylinderinnenfläche 30 lagerbar ist.

Im vorliegend gezeigten Fall umfasst der Zylinder 22 eine Buchse 32, durch welche die Zylinderinnenfläche 30 ausgebildet ist. Über eine Vielzahl von sich durch die Buchse 32 erstreckenden Bohrungen 34 kann Druckgas aus einem Hohlraum 36 in eine Arbeitskammer 38 gelangen und dort das Gasdrucklager in Form eines Gaspolsters zwischen der Kolbenaußenfläche 26 und der Zylinderinnenfläche 30 ausbilden, um diese in der radialen Richtung 28 berührungslos zu lagern.

Die Kolbenaußenfläche 26 und die Zylinderinnenfläche 30 sind in einem jeweils vorgegebenen Bereich 40, 42 durch eine martensitische Gefügestruktur ausgebildet. Die vorgegebenen Bereiche 40, 42 sind dabei dort ausgebildet, wo eine Berührung der Kolbenaußenfläche 26 mit der Zylinderinnenfläche 30 möglich ist, wenn kein Gasdrucklager ausgebildet ist oder das Gasdrucklager einen vorbestimmten Druckschwellwert unterschritten hat. Dies ist insbesondere dann der Fall, wenn der Linearverdichter 16 nach einer Stillstandsphase eingeschaltet wird, wobei dann der Druck auf der Hochdruckseite und auf der Niederdruckseite normalerweise ausgeglichen ist. Das Gasdrucklage ist in einem solchen Fall noch gar nicht beziehungsweise noch nicht vollständig, also mit einem entsprechend erforderlichen Druck, ausgebildet, so dass die Kolbenaußenfläche 26 und die Zylinderinnenfläche 30 in den ersten Sekunden nach dem Start des Linearverdichters 16 miteinander in Kontakt geraten können.

Im vorliegend gezeigten Fall ist der vorgegebene Bereich 40 an denjenigen Bereichen der Kolbenaußenfläche 26 ausgebildet, welche parallel zur Zylinderinnenfläche 30 angeordnet sind. Des Weiteren ist der vorgegebene Bereich 42 im vorliegenden Fall an der gesamten Zylinderinnenfläche 30 der Buchse 32 ausgebildet. In alternativen Ausführungsformen können die vorgegebenen Bereiche 40, 42 auch nur teilweise an der Kolbenaußenfläche 26 und an der Zylinderinnenfläche 30 ausgebildet sein. Beispielsweise kann die Formgebung der Kolbenaußenfläche 26 und/oder der Zylinderinnenfläche 30 derart sein, dass diese sich nur in bestimmten Abschnitten überhaupt berühren können. In solchen Fällen sind die vorgegebenen Bereiche 40, 42 auch nur an diesen Stellen der Zylinderinnenfläche 30 und an der Kolbenaußenfläche 26 ausgebildet.

Durch die jeweils vorgegebenen Bereiche 40, 42 mit ihrer martensitischen Gefügestruktur wird ein unerwünschter Verschleiß an der Kolbenaußenfläche 26 und an der Zylinderinnenfläche 30 vermieden.

Die jeweils vorgegebenen Bereiche 40, 42 sind dabei aus einem Stahl mit der Legierung X15T.N ausgebildet. Die Gefügestruktur der jeweils vorgegebenen Bereiche 42, 40 umfassen dabei homogen verteilte, kugelförmige Carbide. Die Carbide weisen einen Durchmesser von 1 bis 2 µm auf. Die vorgegebenen Bereiche 40, 42 können dabei vergütet, randschichtgehärtet und/oder pressgehärtet sein, um die entsprechend beschriebene martensitische Gefügestruktur mit den kugelförmigen Carbiden auszubilden.

Durch das Vorsehen der vorgegebenen Bereiche 40, 42 wird über der Lebensdauer des Linearverdichters 16 ein Verschleiß an der Kolbenaußenfläche 26 und an der Zylinderinnenfläche 30 verhindert oder erheblich reduziert. Dadurch kann verhindert werden, dass entsprechende Verschleißpartikel entstehen, welche die als Gasdrucklagerdüsen dienenden Bohrungen 34 verstopfen könnten, so dass eine ausreichende Druckversorgung zur Ausbildung des Gasdrucklagers durchgehend sichergestellt werden kann. Insbesondere kann dadurch die Gefahr eines sogenannten Kolbenfressers erheblich reduziert oder sogar vollständig vermieden werden.

### Bezugszeichenliste

- 10: Haushaltskältegerät
- 12: Innenraum
- 14: Kältekreislauf
- 16: Linearverdichter
- 18: Maschinenraum
- 20: Längsrichtung
- 22: Zylinder
- 24: Kolben
- 26: Kolbenaußenfläche
- 28: Radiale Richtung
- 30: Zylinderinnenfläche
- 32: Buchse
- 34: Bohrung
- 36: Hohlraum
- 38: Arbeitskammer
- 40: Vorgegebener Bereich
- 42: Vorgegebener Bereich

## Patentansprüche

1. Linearverdichter (16) für ein Haushaltsgerät (10), mit einem in Längsrichtung (20) eines Zylinders (22) zwischen einer oberen und unteren Totpunktlage bewegbaren Kolben (24), dessen Kolbenaußenfläche (26) unter Ausbildung eines Gasdrucklagers in radialer Richtung (28) des Zylinders (22) berührungslos gegenüber einer korrespondierenden Zylinderinnenfläche (30) lagerbar ist,
**dadurch gekennzeichnet, dass**
die Kolbenaußenfläche (26) und die Zylinderinnenfläche (30) zumindest in einem jeweils vorgegebenen Bereich (40, 42) eine martensitische Gefügestruktur aufweisen.

2. Linearverdichter (16) nach Anspruch 1,
**dadurch gekennzeichnet, dass**
die Kolbenaußenfläche (26) und die Zylinderinnenfläche (30) jeweils dort einen einzigen der vorgegebenen Bereiche (40, 42) umfassen, wo eine Berührung der Kolbenaußenfläche (26) mit der Zylinderinnenfläche (30) möglich ist, wenn kein Gasdrucklager ausgebildet ist oder das Gasdrucklager einen vorbestimmten Druckschwellwert unterschritten hat.

3. Linearverdichter (16) nach Anspruch 1 oder 2,
**dadurch gekennzeichnet, dass**
der Zylinder (22) eine Buchse (32) umfasst, welche die Zylinderinnenfläche (30) aufweist.

4. Linearverdichter (16) nach einem der vorhergehenden Ansprüche,
**dadurch gekennzeichnet, dass**
die jeweils vorgegebenen Bereiche (40, 42) aus einem Stahl mit der Legierung X15T.N ausgebildet sind.

5. Linearverdichter (16) nach einem der vorhergehenden Ansprüche,
**dadurch gekennzeichnet, dass**
die Gefügestrukturen der jeweils vorgegebenen Bereiche (40, 42) homogen verteilte, kugelförmige Carbide umfassen.

6. Linearverdichter (16) nach Anspruch 5,
**dadurch gekennzeichnet, dass**
die Carbide einen Durchmesser von 1 bis 2 µm aufweisen.

7. Linearverdichter (16) nach einem der vorhergehenden Ansprüche,
**dadurch gekennzeichnet, dass**
die jeweils vorgegebenen Bereiche (40, 42) vergütet, randschichtgehärtet und/oder pressgehärtet sind.

8. Haushaltskältegerät (10) mit einem Kältekreislauf (14) und einem Verdichter (16),
**dadurch gekennzeichnet, dass**
der Verdichter (16) als Linearverdichter nach einem der vorhergehenden Ansprüche ausgebildet ist.

## Claims

1. Linear compressor (16) for a household appliance (10), with a piston (24) movable in the longitudinal direction (20) of a cylinder (22) between an upper and lower dead-centre position, whose piston outer surface (26) can be stored in the radial direction (28) of the cylinder (22) in a contactless manner opposite a corresponding cylinder inner surface (30) to form a gas pressure bearing,
**characterised in that**
the piston outer surface (26) and the cylinder inner surface (30) have a martensitic microstructure at least in an area (40, 42) predefined in each case.

2. Linear compressor (16) according to claim 1,
**characterised in that**
the piston outer surface (26) and the cylinder inner surface (30) in each case there comprise a single one of the predefined areas (40, 42), where contact between the piston outer surface (26) and the cylinder inner surface (30) is possible, when no gas pressure bearing is embodied or the gas pressure bearing has fallen below a predetermined pressure threshold.

3. Linear compressor (16) according to claim 1 or 2,
**characterised in that**
the cylinder (22) comprises a bushing (32), which comprises the cylinder inner surface (30).

4. Linear compressor (16) according to one of the preceding claims,
**characterised in that**
the areas (40, 42) predefined in each case are embodied in steel with the alloy X15T.N.

5. Linear compressor (16) according to one of the preceding claims,
**characterised in that**
the microstructures of the areas predefined in each case (40, 42) comprise homogeneously distributed, spherical carbides.

6. Linear compressor (16) according to claim 5,
**characterised in that**
the carbides have a diameter of 1 to 2 µm.

7. Linear compressor (16) according to one of the preceding claims,
**characterised in that**
the areas predefined in each case (40, 42) are heat-treated, surface-hardened and/or press-hardened.

8. Household refrigeration appliance (10) with a refrigeration circuit (14) and a compressor (16),
**characterised in that**
the compressor (16) is embodied as a linear compressor according to one of the preceding claims.

## Revendications

1. Compresseur linéaire (16) pour un appareil ménager (10), comprenant un piston (24) déplaçable entre une position de point mort haut et de point mort bas dans le sens longitudinal (20) d'un cylindre (22), dont la surface extérieure (26) de piston, en formant un palier à pression de gaz, peut être logée en direction radiale (28) du cylindre (22) sans contact par rapport à une surface intérieure (30) de cylindre correspondante,
**caractérisé en ce que**
la surface extérieure (26) de piston et la surface intérieure (30) de cylindre présentent une structure martensitique au moins dans une zone respectivement prédéfinie (40, 42).

2. Compresseur linéaire (16) selon la revendication 1,
**caractérisé en ce que**
la surface extérieure (26) de piston et la surface intérieure (30) de cylindre comprennent respectivement une seule zone des zones prédéfinies (40, 42) là où un contact de la zone extérieure (26) de piston avec la surface intérieure (30) de cylindre est possible lorsqu'aucun palier à pression de gaz n'est réalisé ou lorsque le palier à pression de gaz a dépassé vers le bas une valeur seuil de pression prédéterminée.

3. Compresseur linéaire (16) selon la revendication 1 ou 2,
**caractérisé en ce que**
le cylindre (22) comprend une douille (32) laquelle présente la surface intérieure (30) de cylindre.

4. Compresseur linéaire (16) selon l'une quelconque des revendications précédentes,
**caractérisé en ce que**
les zones (40, 42) respectivement prédéfinies sont réalisées dans un acier à alliage X15T.N.

5. Compresseur linéaire (16) selon l'une quelconque des revendications précédentes,
**caractérisé en ce que**
les structures des zones (40, 42) respectivement prédéfinies comprennent des carbures sphériques répartis de manière homogène.

6. Compresseur linéaire (16) selon la revendication 5,
**caractérisé en ce que**
les carbones présentent un diamètre de 1 à 2 µm.

7. Compresseur linéaire (16) selon l'une quelconque des revendications précédentes,
**caractérisé en ce que**
les zones (40, 42) respectivement prédéfinies sont trempées et revenues, trempées superficiellement et/ou trempées à la presse.

8. Appareil frigorifique (1) à usage domestique comprenant un circuit frigorifique (14) et un compresseur (16), **caractérisé en ce que**
le compresseur (16) est réalisé comme compresseur linéaire selon l'une quelconque des revendications précédentes.
